# EUROPÄISCHE PATENTSCHRIFT

(11) **EP 0 193 647 B1**
(45) Veröffentlichungstag und Bekanntmachung des Hinweises auf die Patenterteilung: **08.03.1989**
(21) Anmeldenummer: 85115579.6
(22) Anmeldetag: 07.12.1985
(51) Int. Cl.: D01G 7/10

(54) **Verfahren und Steuerung für eine Maschine zum Abtragen von Faserflocken von Textilfaserballen**
Method and control for a machine to strip off fibre flocks from textile fibre bales
Procédé et commande d'une machine pour enlever des touffes de fibres des balles de fibres textiles

(30) Priorität: 07.02.1985 CH 584/85
(43) Veröffentlichungstag der Anmeldung: 10.09.1986
(73) Patentinhaber: MASCHINENFABRIK RIETER AG, CH-8406 Winterthur (CH)
(72) Erfinder: Binder, Rolf, CH-8352 Schottikon (CH); Hanselmann, Daniel, CH-8406 Winterthur (DE); Stäheli, Christoph, CH-8500 Frauenfeld (CH)

(56) Entgegenhaltungen:
- DE-A- 3 129 241
- DE-A- 3 315 979
- FR-A- 1 296 809

## Beschreibung

Die Erfindung bezieht sich auf ein Verfahren zum Abtragen von Faserflocken gemäss Oberbegriff des ersten Verfahrensanspruches und auf eine Steuerung gemäss Oberbegriff des ersten Steuerungsanspruches.

Aus der deutschen Offenlegungsschrift Nr. 32 45 506 ist eine Steuerung gemäss Oberbegriff des ersten Steuerungsanspruches bekannt. Diese Maschine fährt geradlinig über eine Textilfaserballengruppe hin- und her und trägt dabei mit einer rotierenden Abtragwalze Faserflocken aus den Ballen ab. Damit die Abtragwalze mit unterschiedlicher Kraft in die Ballenoberfläche eindringen und diese Kraft unter Berücksichtigung der unterschiedlichen Ballenhöhe und damit der unterschiedlichen Ballendichte angepasst werden kann, sind drei senkrecht übereinander angeordnete Endschalter mit veränderbarem gegenseitigem Abstand vorgesehen, welche vom sich beim Abtragen absenkenden Abtragorgan geschaltet werden. Dabei steuert jeder Endschalter ein pneumatisches Umschaltventil, welches den Weg für eine Druckluft von vorgegebenem Druck in einen Druckluftzylinder freigibt. Die Kolbenstange des Druckluftzylinders ist im mittleren Teil eines Seiles mit diesem verbunden. Vor und hinter dieser Verbindungsstelle ist das Seil je über eine Umlenkrolle geführt, wobei am einen von den Umlenkrollen herabhängenden Seilende das Abtragorgan und am anderen ein das Gewicht des Abtragorganes kompensierendes Gegengewicht angehängt ist.

Der grundsätzliche Nachteil der vorgenannten Anwendung besteht darin, dass mit einem Seil keine Druckkräfte ausgeübt werden können.

Aus diesem Stand der Technik kann deshalb lediglich die Lehre entnommen werden, den Druck des Abtragorganes auf die Ballenoberfläche, mittels dieser Endschalter und der damit verkoppelten Beschickung des Druckzylinders mit einem von der Ballenhöhe abhängigen unterschiedlichen Druck zu steuern.

In der Anwendung dieser Steuerung würde das Abtragorgan die obere Ballenschicht mit einem vorgegebenen, durch den oberen Endschalter gesteuerten, konstanten Druck, bis zum Erreichen der mittleren Ballenschicht, Faserflocken abtragen. Beim Beginn der mittleren Schicht verursacht der mittlere Endschalter, für das Abtragen dieser Schicht, einen gegenüber vorher erhöhten konstanten Druck und beim Erreichen der untern Schicht verursacht der untere Endschalter wieder eine n für das Abtragen dieser Schichten reduzierten konstanten Druck.

Der Nachteil dieser Steuerung besteht darin, dass beim Uebergang in die nächstfolgende Schicht, der Druck sprungartig verändert wird, was zu sprunghaften Veränderungen der Faserabtragleistung führt.

Ein weiterer Nachteil besteht darin, dass damit nur eine Ballengruppe mit Ballen von gleicher Höhe abgetragen werden kann, ansonsten man die Endschalterposition laufend an die unterschiedlichen Höhen anpassen müsste.

Der Erfindung liegt deshalb die Aufgabe zu Grunde, diese Nachteile zu beheben.

Die Aufgabe wurde erfindungsgemäss durch die im Kennzeichen des ersten Verfahrensanspruches aufgeführten Verfahrensschritte und durch die im Kennzeichen des ersten Steuerungsanspruches aufgeführten Steuerungsschritte gelöst.

Die durch die Erfindung erreichten Vorteile liegen nebst der Behebung der genannten Nachteile noch darin, dass durch die Verwendung eines Microprozessors Anpassungen der Abtragtiefen sehr rasch und unkompliziert durchgeführt werden können.

Im folgenden wird die Erfindung anhand eines Beispieles näher erläutert.

Die Figur zeigt:
Einen Querschnitt durch eine Ballenabtragmaschine, halbschematisch dargestellt, mit dem erfindungsgemässen schematisch darin dargestellten Steuerschema.
Eine Maschine 1 zum Abtragen von Faserflocken umfasst ein Abtragorgan 2, ein Maschinengestell 3 und einen Flockentransport 4.

Das Abtragorgan 2 selbst umfasst eine Gehäusekonstruktion 5, in welcher eine rotierende Abtragwalze 6 antreibbar gelagert ist. Durch diese Gehäusekonstruktion 5 werden im weiteren die durch die Abtragwalze 6 von den Faserballen 7 abgetragenen Faserflocken aufgenommen und über nicht gezeigte Wege weiter in den Flockentransport 4 gefördert.

Die Gehäusekonstruktion 5 ist mittels drehbar daran befestigter und in Führungsschienen 8 des Maschinengestells 3 geführter Rollen 9 in Pfeilrichtung A auf- und abbewegbar. In der Figur ist jedoch nur das eine Rollenpaar und nur die eine Schiene 8 gezeigt; die auf der Gegenseite in der gleichen Art vorgesehenen Rollen und vorgesehene Schiene sind nicht sichtbar.

Im weiteren weist die Gehäusekonstruktion 5 einen Mitnehmer 10 auf, welcher mit einer Kette 11 eines Kettentriebes 12 fest verbunden ist.

Der Kettentrieb 12 umfasst im weiteren ein oberes, drehbar gelagertes Kettenrad 13 für die Umlenkung der Kette 11 und ein unteres Kettenrad 14 für den Antrieb dieser Kette 11. Das untere Kettenrad 14 ist dabei drehfest auf einer Antriebswelle 15 eines Getriebes 16 aufgezogen. Als Leistungsquelle für das Getriebe dient ein damit verbundener Elektromotor 17, welcher als Stopmotor ausgebildet ist.

Der Kettentrieb 12, das Getriebe 16 und der Elektromotor 17 werden als Ganzes als Hubvorrichtung bezeichnet.

Auf dem oberen Wellenende 18, mit Blickrichtung auf die Figur gesehen, des Motors 17 ist ein Zahnrad 19 drehfest aufgesetzt, welches als Zählrad zusammen mit einem Initiator 20 als Impulsgeber funktioniert, dessen Impulse über eine Leitung 21 einem Microprozessor 22 zugeführt werden. Der Initiator 20 ist handelsüblich und gibt bei jedem vorbeigehenden Zahn des Zahnrades 19 einen Impuls ab. Der Initiator 20 ist ortsfest vorgesehen.

Zur Abtastung der oberen und unteren Endposition des Abtragorganes ist am Maschinengestell 3 ein oberer Endschalter 23 und ein unterer Endschalter 24 vorgesehen.

Der obere Endschalter 23 wird von einer oberen Fläche 25 und der untere Endschalter 24 von einer unteren Fläche 26 des Mitnehmers 10 betätigt. Dabei gibt der obere Endschalter 23 seinen Impuls über eine Leitung 27 und der untere Endschalter 24 über eine Leitung 28 in den Microprozessor 22 ein.

Im weiteren ist an der gegen die Faserballen 7 zugekehrten unteren Seite 29 der Gehäusekonstruktion 5 eine Lichtschranke mit einem Sender 30 und einem Empfänger 31 vorgesehen, welcher derart angeordnet ist, dass der Sender einen sich mindestens über die ganze Länge L der Abtragwalze 6 erstreckenden Lichtstrahl 32 erzeugt, der im Empfänger in ein über eine Leitung 33 dem Microprocessor 22 zugeführtes Signal umgewandelt wird.

Eine weitere Leitung 34 verbindet den Elektromotor 17 mit dem Microprozessor 22.

Letztlich ist das Maschinengestell 3 mittels daran befestigter und antreibbarer Räder 35 auf Schienen 36, welche auf dem Spinnereiboden 37 befestigt sind, den Faserballen 7 entlang (nicht gezeigt) und über den Flockentransport 4 hinweg fahrbar angeordnet.

Im Betrieb werden die Faserballen 7 in an sich bekannter Weise gruppenweise (nicht gezeigt) zusammengestellt, und zwar so, dass Ballen von im wesentlichen gleicher Höhe zusammen angeordnet werden und zwischen den Ballengruppen ein Abstand von 1,2 - 1,5 m eingehalten wird. Zur Positionierung des Maschinengestells 3 in den Endlagen und in den Positionen jeweils zwischen den einzelnen Ballengruppen, ist einerseits an der Maschinengestell-Unterseite ein Initiator 38 und sind andererseits auf der ganzen Länge, auf welcher die Maschine 1 fahrbar ist, sogenannte Positionselemente 39 vorgesehen, welche auf einer Schiene 40 verschiebbar angeordnet sind. Das Vorhandensein dieser Positionselemente 39 wird durch den Initiator 38 festgestellt und über eine Leitung 41 dem Microprozessor gemeldet.

Unter den vorgenannten Endlagen ist einerseits die Ausgangsposition der Maschine am Schienenanfang zu verstehen. aus welcher das Verschieben der Maschine gestartet wird und andererseits die Endposition, an welcher die Maschine die Fahrtrichtung ändert.

Das Stellen der Positionierelemente 39 geschieht derart, dass die Maschine so angehalten wird, dass sich das Abtragorgan jeweils vor der ersten bzw. hinter der letzten bzw. zwischen den einzelnen Ballengruppen befindet.

Um die Ballen, bei einer im wesentlichen gleichbleibenden Abtragleistung, mit einer der Dichte entsprechend unterschiedlichen Abtragtiefe abzutragen, wird die Ballenhöhe in 3 bis 4 Zonen unterteilt. In unserem Beispiel sind es vier mit A, B, C und D bezeichnete Zonen.

Der Abtragvorgang beginnt nun folgendermassen:

Vor dem ersten Abtragvorgang durchfährt das Abtragorgan den Weg vom oberen Endschalter 23 zum unteren Endschalter 24. Dabei zählt der Mikroprozessor die vom Zahnrad 19 am Initiator 20 verursachten Impulse und kennt damit die Summe aller Impulse, bzw. den Abstand zwischen unterer und oberer Endlage.

Anschliessend muss der Mikroprozessor für das Abtragen wie folgt programmiert werden: Zuerst werden dem Mikroprozessor 22 die für die Zone A vorbestimmte Abtragtiefe pro Durchgang des Abtragorganes über die Ballengruppe und die Anzahl mit dieser Abtragtiefe vorzunehmenden Durchgänge eingegeben, was die Höhe Ha ergibt.

Dann wird die Anzahl Durchgänge für die Zone B eingegeben. Die Abtragtiefe für die Zone B wird vom Mikroprozessor berechnet. Sie wird schrittweise während der eingegebenen Anzahl Durchgänge reduziert und zwar von der Abtragtiefe der Zone A bis zur Abtragtiefe der Zone C. Die Höhe Hb ergibt sich aus der Rechnung des Mikroprozessors.

Anschliessend wird die Abtragtiefe für die Zone C eingehalten.

Als Variante kann für die Zone C anstelle der vorgegebenen Abtragtiefe pro Durchgang auch das Gewicht der gesamten Ballenvorlage und die gewünschte Stundenproduktion eingegeben werden. Aus diesen beiden Daten und der Ballenhöhe errechnet der Mikroprozessor die Abtragtiefe für die Zone C für alle Ballengruppen derart, dass sie gleichzeitig fertig abgetragen sind.

Als letztes wird die Abtragtiefe des letzten Durchganges und die Anzahl Durchgänge der Zone D eingegeben. Während diesen Durchgängen wird die Abtragtiefe schrittweise von der Abtragtiefe der Zone C bis zur Abtragtiefe des letzten Durchganges erhöht. Daraus errechnet der Mikroprozessor 22 die Höhe Hd der Zone D und damit den Beginn der in dieser Zone wieder erhöhten Abtragtiefe.

Die Höhe Hc der Zone C ergibt sich aus der Gesamthöhe abzüglich der Höhe Ha, der Höhe Hb und der Höhe Hd.

Nach dem vorerwähnten Einprogrammieren wird die Maschine durch den Druck auf einen Startknopf (nicht gezeigt) durch eine Bedienungsperson zum Abtragen gestartet.

Mit dem Abtragorgan 2 in oberer Endlage (bei Betätigung des oberen Endschalters 23 fährt die Maschine 1 aus der Ausgangslage auf den Schienen 36 über die auf dem Boden 37 aufgestellten Ballen 7. Nach dem Ueberfahren des ersten Positionierelementes 39, was durch den Initiator 38 gemeldet wird, fährt die Maschine während einiger Sekunden weiter, damit das Abtragorgan sich oberhalb der Ballengruppe befindet. Anschliessend senkt sich das Abtragorgan 2 aufgrund eines über die Leitung 34 abgegebenen Steuerbefehls des Mikroprozessors 22 an den Motor 17 so lange ab, bis der Lichtstrahl 32 durch die Ballengruppe unterbrochen wird. Durch das Absenken bis zum Unterbrechen des Lichtstrahles werden wieder die vom Zahnrad 19 verursachten Impulse im Mikroprozessor laufend von der totalen Impulssumme abgezählt, so dass beim Stillstand des Abtragorganes 2 infolge des unterbrochenen Lichtstrahles 32 die Höhe dieser Ballengruppe ermittelt ist.

Sind weitere Ballengruppen vorhanden, so fährt die Maschine 1 automatisch bis zur Feststellung des nächsten Positioniereiementes 39 weiter. Im Anschluss daran hält die Maschine in analoger Weise an, und das Abtragorgan 2 fährt wieder in die obere Endlage. Nachdem die Maschine 1 so weit über das letztgenannte Positionierelement 39 hinweg gefahren ist. dass das Abtragorgan sich wieder über der Ballengruppe befindet, wird die Höhe dieser Ballengruppe wieder in vorgeschriebener Weise ermittelt. Dasselbe geschieht für alle weiteren Ballengruppen.

Nach dem Ermitteln aller Ballengruppen-Höhen wird das Abtragorgan, für das Abtragen der Faserflocken aus den Ballenoberflächen, vor jedem Durchgang über eine Ballengruppe um den eingegebenen bzw. vom Mikroprozessor errechneten Wert der Abtragtiefe abgesenkt. Diese Abtragtiefen können entsprechend der jeweiligen Ballenhöhe für jede Ballengruppe unterschiedlich sein. Das Umschalten der Abtragtiefe für das Abtragen der einen Ballenzone auf die Abtragtiefe für die nächste Ballenzone erfolgt durch den Mikroprozessor automatisch.

Die Abtragtiefen und die Durchgänge und damit die Zonenhöhen können jederzeit ohne Unterbrechung des Abtragvorganges verändert werden.

## Patentansprüche

1. Verfahren zum Abtragen von Faserflocken von Textilfaserballen, mittels einem auf die Faserballen absenkbaren und über die Ballen hin-und herfahrenden Abtragorgan, welches mit von der Ballenhöhe abhängigen unterschiedlichen Abtragtiefen die Faserflocken aus der Ballenoberfläche herausgelöst und einem Flockentransport übergibt, dabei ist die Ballenhöhe in mindestens drei Abtragszonen unterteilt, dadurch gekennzeichnet,
- dass bei einer Unterteilung in drei Abtragszonen die Abtragtiefe in einer oberen Ballenzone aus einer vorgegebenen maximalen Abtragtiefe bis auf eine für eine mittlere Zone vorgegebene Abtragtiefe allmählich verkleinert wird und dabei diese Ballenzone durch eine vorgegebene Anzahl, im folgenden als Durchgänge bezeichnete Hin- und Herfahrt des Abtragorganes abgegrenzt wird.
- dass in der mittleren Ballenzone die vorgenannte Abtragtiefe konstant gehalten wird,
- dass in einer unteren Ballenzone die Abtragtiefe wieder allmählich vergrössert wird, wobei die maximale Abtragtiefe und die Anzahl Durchgänge des Abtragorganes vorgegeben sind.

2. Verfahren gemäss Oberbegriff von Anspruch 1, dadurch gekennzeichnet,
- dass bei einer Unterteilung in drei Abtragzonen die Abtragtiefe in einer oberen Ballenzone aus einer vorgegebenen maximalen Abtragtiefe bis zu einer für die mittlere Zone bestimmte, aus dem Gewicht der gesamten Ballenvorlage und der gewünschten Stundenproduktion errechneten Abtragtiefe allmählich verkleinert wird und dabei diese Ballenzone durch eine vorgegebene Anzahl Durchgänge des Abtragorganes abgegrenzt wird,
- dass anschliessend für eine mittlere Ballenzone die Abtragtiefe in Abhängigkeit der vorgegebenen Abtragleistung eingestellt ist und,
- dass in einer unteren Ballenzone die Abtragtiefe wieder allmählich vergrössert wird, wobei die maximale Abtragtiefe und die Anzahl Durchgänge des Abtragorganes vorgegeben sind.

3. Verfahren gemäss Anspruch 1 oder 2, dadurch gekennzeichnet, dass bei einer Unterteilung in vier Abtragzonen in der oberen Ballenzone vorgängig dem Verkleinern der Abtragtiefe, während einer vorgegebenen Anzahl Durchgänge mit der maximalen Abtragtiefe Flocken abgetragen werden.

4. Verfahren nach Apspruch 1 oder 2, dadurch gekennzeichnet, dass die allmähliche Veränderung der Abtragtiefe einem vorgegebenen Programm entsprechend durchgeführt wird.

5. Steuervorrichtung für eine Maschine zum Abtragen von Faserflocken von Textilfaserballen,
- mit einer an den Ballen entlang hin und her fahrbaren Abtragvorrichtung und für
- einem daran vorgesehenen Abtragorgan mit einer rotierenden Abtragwalze, mittels welchem beim Hin- und Herfahren Faserflocken von den Faserballe, mit einer vorgegebenen Abtragtiefe je Hin- und Herfahrt heraus gelöst und
- einem mit dem Abtragorgan zusammenwirkenden Flockentransport übergeben werden,
- wobei die Abtragtiefe von der Ballenhöhe abhängig einstellbar ist, dadurch gekennzeichnet,
- dass die Hubvorrichtung mit einem Impulsgeber für die kontinuierliche Abgabe von Signalen beim Auf- und Abbewegen des Abtragorganes versehen ist.
- dass im weiteren je ein Schaltelement vorgesehen ist, welches beim Erreichen der oberen resp. beim Erreichen der unteren Endlage des Abtragorganes je ein Signal abgibt,
und dass ein am Abtragorgan angebrachtes Tastelement beim Abwärtshub das Erreichen der Ballenoberfläche ein weiteres Signal abgibt,
- sowie, dass ein Mikrocomputer vorgesehen ist, welcher mit Hilfe der vorgenannten aufgenommenen Signale und den vorgegebenen Daten wie Abtragtiefe und Anzahl Durchgänge die Verkleinerung der Abtragtiefe in der oberen Zone und die Erhöhung der Abtragtiefe in der unteren Zone und die nötige Abtragtiefe für die gewünschte Abtragleistung in der mittleren Zone und die Höhe der einzelnen Zonen errechnet und in Abhängigkeit der Ballenhöhen das Abtragorgan steuert.

## Claims

1. Method for extracting fiber flocks from textile fiber bales by means of an extraction member lowerable onto the bales and moveable back and forth over the bales, which member extracts the fiber flocks from the bale surface with a variable extraction depth dependent upon the bale height and transfers them to a flock transport device, the bale height being divided into at least three extraction zones, characterised in that
- with divison into three extraction zones, the extraction depth in an upper bale zone is gradually reduced from a predetermined maximum extraction depth to an extraction depth predetermined for a middle zone while this bale zone is defined by a predetermined number of back and forth movements of the extraction member, hereinafter referred to as "passes",
- in that in the middle bale zone the said extraction depth is held constant,
- in that in a lower bale zone the extraction depth is once again gradually increased, the maximum extraction depth and the number of passes of the extraction member being predetermined.

2. Method according to the preamble of claim 1 characterised in that with a division into three extraction zones, the extraction depth in an upper bale zone is gradually reduced from a predetermined maximum extraction depth to an extraction depth defined for the middle zone and calculated from the weight of the complete bale laydown and the desired hourly production rate, this bale zone being defined by a predetermined number of passes of the extraction member, in that thereafter for a middle bale zone the extraction depth is set in dependence upon the predetermined extraction performance, and in that in a lower bale zone the extraction depth is again gradually increased, the maximum extraction depth and the number of passes of the extraction member being predetermined

3. Method according to claim 1 or claim 2 characterised in that with a division into four extraction zones in the upper bale zone prior to the reduction of the extraction depth, flocks are extracted with the maximum extraction depth during a predetermined number of passes.

4. Method according to claim 1 or claim 2 characterised in that
the gradual change of the extraction depth is carried out according to a predetermined programme.

5. Control device for a machine for extracting fiber flocks from textile fiber bales
- with an extraction device moveable back and forth along the bales
- an extraction member provided thereon with a rotating extraction roller by means of which during back and forth movements fiber flocks are extracted from the fiber bales with a predetermined extraction depth upon each back and forth movement and are transferred to a flock transport means cooperating with the extraction member, the extraction depth being settable in dependence upon the bale height,
- characterised in that the reciprocating device is provided with an impulse generator for the continual emission of signals during up and down movements of the extraction member, also in that respective switch elements are provided which emit respective signals when the extraction member reaches its upper and lower end positions, and in that a sensor element mounted on the extraction member emits a further signal during a down stroke when the bale surface is reached, and in that a microcomputer is provided which with the aid of the said received signals and the predetermined data such as extraction depth and number of passes calculates the reduction in the extraction depth in the upper zone and the increase in the extraction depth in the lower zone and the necessary extraction depth for the desired extraction performance in the middle zone and the heights of the individual zones, and controls the extraction member in dependence upon the bale heights.

## Revendications

1. Procédé pour enlever des flocons de fibres des balles de fibres textiles à l'aide d'un organe d'extraction pouvant s'abaisser sur les balles de fibres et se déplacer en va- et-vient au-dessus des balles, organe d'extraction qui détache les flocons de fibres depuis la surface des balles en fonction de différentes profondeurs d'extraction dépendantes des hauteurs de balles, et qui transmet les flocons à un transport de flocons, et où la hauteur de balles est au moins subdivisée en trois zones d'extraction, caractérisé par le fait
- que, avec une subdivision en trois zones d'extraction, la profondeur d'extraction dans une zone supérieure de balles diminue successivement depuis une profondeur d'extraction maximale prédéterminée jusqu'à une profondeur d'extractior prédéterminée pour la zone moyenne de balles, et où cette zone de balles est limitée par un nombre prédéterminé de voyages en va-et-vient de l'organe d'extraction, nommés par la suite passages,
- que, dans la zone moyenne de balles, la profondeur d'extraction citée auparavant est maintenue constante,
- que, dans une zone inférieure de balles, la profondeur d'extraction est à nouveau successivement augmentée, et où la profondeur d'extraction maximale et le nombre de passages de l'organe d'extraction sont prédéterminés.

2. Procédé selon le préambule de la première revendication, caractérisé par le fait
- que, avec une subdivision en trois zones d'extraction, la profondeur d'extraction dans une zone supérieure de balles diminue successivement depuis une profondeur d'extraction maximale prédéterminée jusqu'à une profondeur d'extraction prédéterminée pour la zone moyenne, profondeur d'extraction calculée en fonction du poids de l'alimentation totale en balles et de la production horaire désirée, et où cette zone de balles est limitée par un nombre prédéterminé de passages de l'organe d'extraction,
- qu'ensuite, la profondeur d'extraction pour une zone moyenne de balles est réglée en fonction d'une capacité d'extraction prédéterminée, et
- que la profondeur d'extraction dans une zone inférieure de balles est à nouveau successivement agrandie, et où la profondeur d'extraction maximale et le nombre de passages de l'organe d'extraction sont prédéterminés.

3. Procédé selon la revendication 1 ou 2, caractérisé par le fait que, avec une subdivision en quatre zones d'extraction, des flocons sont extraits dans la zone inférieure de balles pendant un nombre prédéterminé de passages avec la profondeur maximale d'extraction, avant la diminution de la profondeur d'extraction.

4. Procédé selon la revendication 1 ou 2, caractérisé par le fait que le changement successif de la profondeur d'extraction est réalisé par un programme prédéterminé correspondant.

5. Dispositif de commande pour une machine servant à détacher des flocons de fibres depuis des balles de fibres textiles,
- avec un dispositif extracteur se déplaçant en va-et-vient le long des balles, et pour un organe d'extraction prévu dans le dispositif extracteur et possédant un rouleau extracteur rotatif, organe au moyen duquel, lors des déplacements en va-et-vient, des flocons de fibres sont détachés depuis les balles de fibres avec une profondeur d'extraction prédéterminée en fonction de chaque va-et-vient, et qui sont transmis à un transport de flocons agissant conjointement avec l'organe d'extraction, et où la profondeur d'extraction est réglable en fonction des hauteurs de balles,
caractérisé par le fait que le dispositif d'élévation est pourvu d'un donneur d'impulsions pour l'émission continue de signaux lors des mouvements de monte et baisse de l'organe d'extraction, qu'en plus, deux éléments commutateurs sont prévus émettant chacun un signal à chaque fois que l'organe d'extraction atteint la position finale supérieure, respectivement la position finale inférieure, et qu'un élément tâteur fixé sur l'organe d'extraction émet un autre signal lorsqu'il atteint la surface des balles lors de son mouvement vers le bas, et qu'un microprocesseur est prévu qui, à l'aide des signaux cités auparavant et emmagasinés, et des valeurs prédéterminées comme la profondeur d'extraction et le nombre de passages, calcule la diminution de la profondeur d'extraction dans la zone supérieure et l'augmentation de la profondeur d'extraction dans la zone inférieure et la profondeur d'extraction nécessaire pour la capacité d'extraction désirée dans la zone moyenne et les hauteurs des zones particulières, et qui commande l'organe d'extraction en fonction des hauteurs de balles.
